# EUROPÄISCHE PATENTSCHRIFT

(11) **EP 1 321 424 B1**
(45) Veröffentlichungstag und Bekanntmachung des Hinweises auf die Patenterteilung: **28.10.2015**
(21) Anmeldenummer: 02027726.5
(22) Anmeldetag: 11.12.2002
(51) Int. Cl.: B66B 23/00

(54) **Tragkonstruktion für Fahrtreppe**
Truss for escalator
Charpent pour escalier mécanique

(30) Priorität: 19.12.2001 EP 01811241
(43) Veröffentlichungstag der Anmeldung: 25.06.2003
(73) Patentinhaber: Inventio AG, 6052 Hergiswil (CH)
(72) Erfinder: Krampl, David, 1100 Wien-Favoriten (AT)

(56) Entgegenhaltungen:
- EP-A- 1 074 507
- WO-A-98/22382
- GB-A- 2 121 748
- GB-A- 2 316 927
- KLOECKNER KARL: "Alte Fachwerkbauten" KARL KLÖCHNER, XP002188008

## Beschreibung

Die Erfindung betrifft eine Tragkonstruktion für eine Fahrtreppe oder einen Fahrsteig gemäss dem Oberbegriff von Anspruch 1.

Aus der Schrift US-4811829 ist eine Tragkonstruktion bekannt geworden, die aus Fachwerkelementen besteht, die eine Mehrzahl von Sektoren aufweisen. Die Sektoren bestehen aus zusammengeschweissten Winkelprofilen und werden am Bauort miteinander verschweisst oder geschraubt. Es sind somit viele Assemblier- und Ablängarbeiten nötig. Ein Nachteil ist darin zu sehen, dass der Montageaufwand und die Montagezeit hoch sind, was zu höheren Kosten führt. Ausserdem ist die Ausnutzung des Materials nicht optimal. Viele Profile sind spannungsmässig kaum ausgenützt. Auch sind die Profile oft nicht gewichtsoptimiert.

Aus der EP 1 074 507 A ist bekannt, derartig aus Fachwerkelementen aufgebaute Tragwände nachträglich durch Platten zu versteifen, in denen Grifflöcher vorgesehen sein können.

Der Erfindung liegt die Aufgabe zugrunde, eine Tragkonstruktion der eingangs genannten Art vorzuschlagen, welche die vorgenannten Nachteile nicht aufweist und eine leichte und billige Montage gewährleistet.

Diese Aufgabe wird durch die Merkmale des Patentanspruchs 1 gelöst.

Ein Vorteil ist darin zu sehen, dass die Tragkonstruktion wenige zusammenassemblierbare Fachwerkelemente aufweist. Unter Fachwerkelement ist ein Rahmengefüge mit mindestens einer umschlossenen Aussparung zu verstehen. Es sind somit weniger Schweissarbeiten nötig. Die einzelnen einstückig ausgebildeten Fachwerkelemente sind leicht herstellbar und selbstragend, das heisst sie üben selber eine Tragfunktion aus.

Erfindungsgemäß ist das Fachwerkelement als flächige, unprofilierte Platte ausgebildet. Der signifikante Vorteil ist der Entfall von Stahlbauprofilen, Zuschnitten, Ablängungen, Knotenblechen, usw.

Weiters weist das Fachwerkelement mindestens eine Aussparung auf, die im Schneidverfahren gebildet ist. Dies hat den Vorteil, dass die Fachwerkelemente leicht spannungs- und gewichtsoptimiert werden können. Die Materialausnutzung kann um ein Vielfaches gesteigert werden, was zu großen wirtschaftlichen Vorteilen führt.

Außerden ist das Fachwerkelement als Tragwand ausgebildet. Das Fachwerkelement fungiert also selbst als Hauptelement der Tragkonstruktion.

Da die Tragkonstruktion zwei Tragwände aufweist, welche seitlich an einem Stufen- oder Palettenband der Fahrtreppe oder des Fahrsteiges angeordnet sind und welche miteinander durch Querrahmen oder Endrahmen verbunden sind, besteht die eigentliche Tragkonstruktion der Fahrtreppe oder des Fahrsteiges aus diesen leicht herstellbaren Tragelementen.

Durch die in den abhängigen Patentansprüche aufgeführten Massnahmen sind vorteilhafte Weiterbildungen und Verbesserungen der im Anspruch 1 angegebenen Tragkonstruktion möglich.

Vorteilhafterweise kann der Querrahmen einen Querverbinder aufweisen, der zur Seitenversteifung Umbüge aufweist. Dadurch wird eine höhere Stabilität der Tragkonstruktion gewährleistet.

Vorteilhafterweise weist die Tragwand eine Obergurtversteifung gegen Ausknicken auf. Dies erhöht ebenfalls die Stabilität der Tragkonstruktion.

Vorteilhafterweise kann die Tragkonstruktion eine Untersichtebene aufweisen, die als Bodenblech ausgebildet oder mit Diagonalen versehen ist. Dieses Element ist auch leicht herstellbar, was zu einer weiteren Reduzierung der Produktionskosten beitragen kann. Ausserdem trägt die Untersichtebene zur räumlichen Stabilisierung der Tragkonstruktion bei.

Vorteilhafterweise sind die Tragwände, die Querrahmen, die Endrahmen, die Obergurtversteifung und die Untersichtebene miteinander fest verbunden, vorzugsweise verschweisst. Dies gewährleistet eine feste stabile fertige Tragkonstruktion.

Vorteilhafterweise können die Fachwerkelemente aus einem flachen, flächigen, unprofilierten Vorprodukt, wie zum Beispiel Blech, hergestellt sein.

Die Erfindung weist weiter folgende Vorteile auf:
Die Fachwerkelemente können im mannlosen, computergestützten 24-Stunden-Brennschneidebetrieb gefertigt werden. Der Abfall ist komplett wiederverwertbar und wiederverwendbar. Durch eine größere Freiheit in der Formgebung der Tragwandkontur können auch gestalterische Ausnehmungen, welche dann durch eine Glas-Außenverkleidung einen bestimmten optischen Zweck verfolgen, realisiert werden.
Die Tragwand kann überhöht (z. B. parabelförmig) nach oben gekrümmt hergestellt werden, damit unter Eigengewicht rein optisch keine Durchbiegung auftritt.

Alle erläuterten Merkmale sind nicht nur in der jeweils angegebenen Kombination, sondern auch in anderen Kombinationen oder in Alleinstellung verwendbar, ohne den Rahmen der Erfindung zu verlassen.

Ausführungsbeispiele der Erfindung sind in den schematischen Zeichnungen dargestellt und in der nachfolgenden Beschreibung näher erläutert. Es zeigen:
Fig. 1 eine seitliche Ansicht einer Tragkonstruktion gemäss einer Ausführungsform der Erfindung,
Fig. 2 die Tragkonstruktion aus Figur 1 im Schnitt A-B,
Fig. 3 einen Schnitt gemäss Linie D-D aus Figur 2,
Fig. 4 eine Schnittdarstellung eines Endes der Tragkonstruktion aus Figur 1.

Fig. 1 zeigt eine seitliche Ansicht einer Tragkonstruktion 1 in Einbaulage beispielsweise einer nicht näher dargestellten Fahrtreppe oder eines nicht näher dargestellten Fahrsteiges. Eine Tragwand 3 der Tragkonstruktion 1 ist gezeigt und weist in diesem Beispiel mehrere Fachwerkelemente 2, 2', 2'' auf. Selbstverständlich kann die Tragwand 3 nur ein einziges Fachwerkelement 2, 2', 2'' aufweisen. Unter Fachwerkelement 2, 2', 2'' ist ein Rahmengefüge mit mindestens einer umschlossenen Aussparung zu verstehen. Die Tragkonstruktion 1 einer Fahrtreppe oder eines Fahrsteiges besitzt üblicherweise zwei Tragwände 3, die an beiden Seiten des Stufenbandes der Fahrtreppe beziehungsweise des Palettenbandes des Fahrsteiges angeordnet sind. Die Fachwerkelemente 2, 2', 2'' der Tragwand 3 sind einstückig ausgebildet, das heisst sie sind aus einem Stück hergestellt, ohne dass verschiedene Stücke miteinander verbunden werden müssen. Die Fachwerkelemente 2, 2', 2'' können aus einem flachen, flächigen, unprofilierten Walzvorprodukt, wie zum Beispiel Blech, hergestellt sein.

Mit flach wird irgendein ebenes Produkt definiert, das als Querschnitt ein Rechteck hat, dessen Breite grösser als die Dicke ist. Vorzugsweise ist die Breite um eine oder mehrere Grössenordnungen grösser als die Dicke. Als ebenes Produkt ist ein Produkt zu verstehen, das keine Erhebungen und Vertiefungen aufweist. Mit flächigem Produkt ist ein zweidimensionales Produkt zu verstehen. Das Fachwerkelement 2, 2', 2'' weist somit beispielsweise kein T-, I-, Rund-, Hohl- oder Winkelprofil oder ähnliche Profile auf, es weist schlechthin kein Profil auf. Das Fachwerkelement 2 kann also beispielsweise ausschliesslich aus einem planen Stahlblech oder aus einer Platte herausgearbeitet werden, die vorzugsweise eine Dicke von ca. 15 mm aufweisen. Das Fachwerkelement 2, 2', 2'' weist mindestens eine Aussparung 20 auf, die durch ein Schneidverfahren gebildet ist. Als Beispiel weist das Fachwerkelement 2' in Figur 1 zwei Aussparungen 20 auf, die durch das Rahmengefüge R voneinander getrennt sind und vom Rahmengefüge R umschlossen sind. Als weitere Beispiele zeigen die Fachwerkelemente 2 und 2'' in Figur 1 vier beziehungsweise acht Ausnehmungen 20. Die Tragwand 3 kann aus einem oder mehreren, vorzugsweise stumpfverschweissten, Fachwerkelementen 2, 2', " bestehen, die beispielsweise brenn- oder plasma- oder lasergeschnitten werden.

Die Aussparungen 20 sind vorzugsweise so geschnitten, dass eine spannungs- und gewichtsoptimierte Tragwand hergestellt wird. Die Tragwand 3 weist im Wesentlichen soviel tragendes Material auf, zum Beispiel in Form von Stegen oder Trägern M, wie für die Ausübung der Tragfunktion nötig ist. Hierzu wird im Bereich der Aussparungen 20 Material herausgenommen, das für andere Zwecke weiterverwendet werden kann. Die Tragwand 3 oder im allgemeinen das Fachwerkselement 2, 2', 2'' ist somit ein Leichtbau und gewichtsoptimiert. Eine Spannungsoptimierung der Tragwand 3 oder im Allgemeinen des Fachwerkselements 2, 2', 2'' wird dadurch erreicht, dass die Tragwand 3 beziehungsweise das Fachwerkelement 2, 2', 2'' im Wesentlichen soviel tragendes Material aufweist, um Kräfte aufzunehmen und auf Auflager weiterzuleiten, sodass keine Verbiegung der ganzen Struktur stattfindet und die Stabilität, die Steifigkeit oder dergleichen der ganzen Struktur gewährleistet. Zu diesem Zweck können die Aussparungen 20 zum Beispiel eine dreieckige Kontur aufweisen, wobei andere spannungsoptimierte Konturen ebenfalls möglich sind.

Auf der oberen Seite der Tragwand 3 ist eine Obergurtversteifung 10 gegen Ausknicken angeordnet, die beispielsweise in Form eines Formrohres oder eines Walzwinkels ausgebildet ist. Auf beiden Enden der endgültigen Tragwand 3 sind Auflagerträger 8 ersichtlich, die als Endverbindung der Tragkonstruktion 1 dienen und bauseitig gelagert sind.

Auf der unteren Seite der Tragwand 3 sind Transportfüsse T vorgesehen, die als Aufstandspunkte und/oder Zurrpunkte ausgebildet sein können. Die Transportfüsse T, die beispielsweise einstückig mit einem Fachwerkelement gebildet sind, dienen für die Transportabstellung auf der Baustelle, um die Untersichtebene 6 nicht zu verkratzen.

Figur 2 zeigt eine Querschnittdarstellung der Tragkonstruktion, wobei die zwei Tragwände 3 durch ein als Querrahmen 40 ausgebildetes Fachwerkelement, auch Spant genannt, und eine Untersichtebene 6 räumlich verbunden sind. Der Querrahmen 40 weist einen Querverbinder 4 auf, welcher zwischen dem Vorlauf des Stufen- oder Palettenbandes und dessen Rücklauf angeordnet ist. Das heisst die Stufen des Stufenbandes der Fahrtreppe beziehungsweise die Paletten des Palettenbandes des Fahrsteiges laufen in eine Richtung oberhalb des Querverbinders 4 und in umgekehrte Richtung unterhalb des Querverbinders 4. Der Querrahmen 40 kann auch aus einem oder mehreren Fachwerkelementen bestehen, in denen vorzugsweise mittels Brenn- oder Plasma- oder Laserschneidverfahren optimierte Aussparungen 20 ausgeschnitten worden sind. In diesem Beispiel weist der Querrahmen 40 nur eine Ausnehmung 20 auf. Die Querrahmen 40 sind über die ganze Länge der Tragkonstruktion 1 in regelmässigen oder in unregelmässigen Abstände verteilt. Die Querrahmen 40 können ebenfalls aus einem planen Stahlblech oder Platte hergestellt werden, die vorzugsweise eine Dicke von ca. 15 mm, bevorzugt 5 bis 10 mm aufweist. Die Untersichtebene 6, die beispielsweise als Bodenblech ausgebildet werden kann, verbindet die unteren Enden der zwei planen Tragwände 3. Die Untersichtebene 6 kann auch beispielsweise mit profilierten Diagonalen versehen werden (zum Beispiel C-Profile oder U-Profile), die der Rahmensteifigkeit im unteren Bereich dienen. Die Untersichtebene 6 kann beispielsweise Stahl- oder Nirostablech besitzen. Der Querverbinder 4 ist mit zwei Umbügen 4.1 zur Verbesserung der Seitensteifigkeit versehen. Der Querrahmen 40 weist weiter in Bodennähe, zwischen den planen Tragwänden 3, einen unteren Querzug 7, der der räumlichen Stabilisierung dient, auf. Die beispielsweise rohrförmig ausgebildete Obergurtversteifung 10 gegen Ausknicken wird auf die Tragwände 3 und auf den Querrahmen 40 aufgesetzt und verschweisst.

Figur 3 zeigt eine Schnittdarstellung gemäss Linie D-D des Querverbinders 4, bei der die Umbüge 4.1 deutlicher dargestellt sind. Die Umbüge 4.1 können beispielweise durch Biegung des Querverbinders 4 an einem oder an beiden seiner horizontalen Enden, zum Beispiel mit Hilfe einer Biegemaschine, entstehen. In diesem Beispiel sind die obere und die untere Kante des Querverbinders 4 seitlich um ca. 90 Grad umgebogen, wobei an sich die beiden Kanten weniger (von 0 bis 90 Grad) oder mehr (von 90 bis 180 Grad) umgebogen werden können. Im Allgemeinen können alle Biegemöglichkeiten betrachtet werden, die den Zweck verfolgen, die Seitensteifigkeit des Querrahmens 4 zu verbessern.

Figur 4 zeigt eine Querschnittsdarstellung der Tragkonstruktion 1 auf einem ihrer beiden Enden. In Ansicht C sieht man die Tragkonstruktionaussenansicht und die Auskreuzung am Tragkonstruktionsende sowie die Auflagerwinkelanbindung. Ein als Endrahmen 5 ausgebildetes Fachwerkelement verbindet die Tragwände 3 an beiden Enden der Tragkonstruktion. Der Endrahmen 5 ist ebenfalls aus einer Platte von ca. 15 mm, bevorzugt 8-10 mm Dicke herausgearbeitet, wobei die Aussparungen 20 durch ein Schneidverfahren, vorzugsweise mittels Brenn- oder Plasma- oder Laserschneidverfahren, entstanden sind. In dieser Ausführungsform besteht der Endrahmen 5 aus einem einzigen Fachwerkelement und weist vier Aussparungen 20 auf. Der Endrahmen 5 kann selbstverständlich auch aus mehreren Fachwerkelementen bestehen. Der Auflagerträger 8 dient als Endverbindung im obersten Bereich der Tragkonstruktion.

Zusammenfassend weist die Tragkonstruktion in einer bevorzugten Ausführungsform zwei brenn-, plasma- oder lasergeschnitte Tragwände 3, eine Reihe von ebenfalls brenn-, plasma- oder lasergeschnitten Querrahmen 40 und Endrahmen 5, die Obergurtversteifung 10 gegen Ausknicken, die Untersichtsebene 6, die Auflagerträger 8 sowie gegebenenfalls zusätzliche Versteifungen, wie Hauptwellenaufnahme (Lagerflansch) usw. auf. Die Untersichtebene 6 ist zum Beispiel als Bodenblech ausgebildet oder weist Diagonalen auf. Die Tragwände 3, Querrahmen 40 und Endrahmen 5 werden ohne nennenswerte Nacharbeit aus einem oder mehreren, vorzugsweise stumpfverschweißten, als Fachwerkelemente ausgebildeten Blechschnittteil/en brenn- oder plasma oder lasergeschnitten. Diese Art von Tragkonstruktionen ist vor allem für kleinere Spannweiten geeignet, zum Beispiel für Kaufhaustreppen.

Die Obergurtversteifung 10, liegt auf den Tragwänden 3 über ihre ganze Länge auf und wird mit diesen verschweisst. Der Querrahmen 40 und der Endrahmen 5 dienen als Raumversteifung, diese werden zusätzlich mit der Obergurtversteifung 10 verschweisst. Die Auflagerträger 8 dienen als Endverbindung der Tragkonstruktion und werden sowohl mit der Obergurtversteifung 10 als auch mit den Tragwänden 3 verschweisst.

Der Querrahmen 40 beziehungsweise der Endrahmen 5 sind somit in der fertigen Tragkonstruktion mit der Obergurtversteifung 10, mit der Untersichtsebene 6 und den Tragwänden 3 fest und dauerhaft verbunden, vorzugsweise verschweisst.

Durch den einfachen Aufbau der Tragkonstruktion ohne sehr viel Schweissarbeit wird die Produktions- und Montagezeit wesentlich verkürzt. Der Arbeitsaufwand pro Tragkonstruktion ist als gering einzustufen, da die Tragwände 3 vorgefertigt (geschnitten) sind.

Das für die Herstellung der Fachwerkelemente verwendete Vorprodukt, insbesondere Blech, weist eine Dicke von vorzugsweise ca. 15 mm, wobei andere Dicken, zum Beispiel von 5 mm bis 50 mm, auch verwendbar sind.

Durch die erfindungsgemässe "geschnittene Tragkonstruktion" erhält man somit eine gewichts- und spannungsoptimierte Tragkonstruktion für Fahrtreppen und Fahrsteige.

## Patentansprüche

1. Tragkonstruktion für eine Fahrtreppe oder einen Fahrsteig, welche Tragkonstruktion zwei Tragwände (3) aufweist, welche seitlich an einem Stufen- oder Palettenband der Fahrtreppe oder des Fahrsteiges angeordnet sind und welche miteinander durch Querrahmen (40) oder Endrahmen (5) verbunden sind, wobei die Tragwände (3) Fachwerkelemente (2, 2', 2") aufweisen, **dadurch gekennzeichnet, dass** die Fachwerkelemente (2, 2', 2'') der Tragwände (3) einstückig als flächige, unprofilierte Platten ausgebildet sind und dass die Fachwerkelemente (2, 2', 2'') mindestens zwei Aussparungen (20) aufweisen, die mittels Schneidverfahren gebildet sind, wobei in der Art eines Fachwerkes die Aussparungen (20) durch ein Rahmengefüge (R) voneinander getrennt und vom Rahmengefüge (R) umschlossen sind.

2. Tragkonstruktion nach Patentanspruch 1, **dadurch gekennzeichnet, dass** der Querrahmen (40) einen Querverbinder (4) aufweist, der zur Seitenversteifung Umbüge (4.1) aufweist.

3. Tragkonstruktion nach Patentanspruch 1 oder 2, **dadurch gekennzeichnet, dass** die Tragwand (3) eine Obergurtversteifung (10) gegen Ausknicken aufweist.

4. Tragkonstruktion nach einem der vorhergehenden Patentansprüche, **dadurch gekennzeichnet, dass** die Tragkonstruktion eine Untersichtebene (6) aufweist, die als Bodenblech ausgebildet oder mit Diagonalen versehen ist.

5. Tragkonstruktion nach einem der vorhergehenden Patentansprüche, **dadurch gekennzeichnet, dass** die Tragwände (3), die Querrahmen (40), die Endrahmen (5), die Obergurtversteifung (10) und die Untersichtebene (6) miteinander fest verbunden, vorzugsweise verschweisst, sind.

6. Fahrtreppe oder Fahrsteig mit einer Tragkonstruktion nach einem der Patentansprüche 1 bis 5.

## Claims

1. Truss for an escalator or a moving walkway, which truss has two support walls (3) which are arranged laterally at a step belt or plate belt of the escalator or moving walkway and which are connected together by transverse frames (40) or end frames (5), wherein the support walls (3) comprise framework elements (2, 2', 2"), **characterised in that** the framework elements (2, 2', 2") of the support walls (3) are integrally constructed as flat, non-profiled plates and that the framework elements (2, 2', 2") have at least two cut-outs (20) which are formed by means of a cutting process, wherein the cut-outs (20) are separated from one another by a frame structure (R) and are enclosed by the frame structure (R) in the manner of a framework.

2. Support construction according to claim 1, **characterised in that** the transverse frame (40) comprises a transverse connector (4) which has creased edge portions (4.1) for lateral stiffening.

3. Truss according to claim 1 or 2, **characterised in that** the support wall (3) has upper chord reinforcement (10) against buckling.

4. Truss according to any one of the preceding claims, **characterised in that** the truss has an underneath plane (6) which is constructed as a base plate or provided with diagonal braces.

5. Truss according to any one of the preceding claims, **characterised in that** the support walls (3), the transverse frames (40), the end frames (5), the upper chord reinforcement (10) and the underneath plane (6) are fixedly connected together, preferably welded.

6. Escalator or moving walkway with a truss according to one of claims 1 to 5.

## Revendications

1. Colombage pour un escalier mécanique ou un tapis roulant, laquelle colombage comporte deux parois porteuses (3) qui sont disposées sur les côtés d'une bande de marches ou de palettes de l'escalier mécanique ou du tapis roulant et qui sont reliées entre elles par des châssis transversaux (40) ou des châssis d'extrémité (5), étant précisé que les parois porteuses (3) comportent des éléments de treillis (2, 2', 2"), **caractérisée en ce que** les éléments de treillis (2, 2', 2") des parois latérales (3) sont conçus d'une seule pièce, sous la forme de plaques plates non profilées, et **en ce que** les éléments de treillis (2, 2', 2") présentent au moins deux évidements (20) qui sont formés à l'aide de procédés de découpage, étant précisé que les évidements (20), à la manière d'un treillis, sont séparés par une structure de châssis (R) et sont entourés par la structure de châssis (R).

2. Colombage selon la revendication 1, **caractérisée en ce que** le châssis transversal (40) comporte une traverse (4) qui comporte des parties repliées (4.1) pour un renforcement latéral.

3. Colombage selon les revendications 1 ou 2, **caractérisée en ce que** la paroi latérale (3) comporte un renforcement de membrure supérieure (10) contre un flambage.

4. Colombage selon l'une des revendications précédentes, **caractérisée en ce que** la colombage comporte un plan de sousface (6) qui est conçu comme une tôle de fond ou qui est pourvu de diagonales.

5. Colombage selon l'une des revendications précédentes, **caractérisée en ce que** les parois porteuses (3), les châssis transversaux (40), les châssis d'extrémité (5), le renforcement de membrure supérieure (10) et le plan de sousface (6) sont reliés solidement entre eux, de préférence par soudage.

6. Escalier mécanique ou tapis roulant avec un colombage selon l'une des revendications 1 à 5.
